# EUROPÄISCHE PATENTSCHRIFT

(11) **EP 0 293 412 B1**
(45) Veröffentlichungstag und Bekanntmachung des Hinweises auf die Patenterteilung: **16.01.1991**
(21) Anmeldenummer: 87907410.2
(22) Anmeldetag: 26.11.1987
(51) Int. Cl.: B22D 35/04, B22D 43/00

(54) **GIESSTRICHTER FÜR GESCHMOLZENE METALLE**
CASTING FUNNEL FOR MOLTEN METALS
ENTONNOIR DE COULEE POUR METAL EN FUSION

(30) Priorität: 15.12.1986 US 941809
(43) Veröffentlichungstag der Anmeldung: 07.12.1988
(73) Patentinhaber: ALUSUISSE-LONZA SERVICES AG, 8034 Zürich (CH)
(72) Erfinder: BROCKMEYER, Jerry, W., Newhall, CA 91321 (US); AUBREY, Leonard, S., Arden, NC 28704 (US); DORE, James, E., Hendersonville, NC 28739 (US); SOBLE, Clifford, N., Hendersonville, NC 28739 (US)
(86) Internationale Anmeldenummer: CH8700159
(87) Internationale Veröffentlichungsnummer: WO8804587

(56) Entgegenhaltungen:
- EP-A- 0 107 345
- WO-A-82/03339
- FR-A- 485 095
- FR-A- 1 482 983
- GB-A- 2 047 139
- US-A- 4 177 066
- US-A- 4 546 812

## Beschreibung

Die Erfindung betrifft eine Vorrichtung zum Giessen von geschmolzenem Metall, umfassend einen Giesstrichter für geschmolzenes Metall und Transfervorrichtungen, verbunden mit diesem Giesstrichter, um das geschmolzene Metall von diesem Giesstrichter zu einer Giessstation zu bringen.

Bei der Anwendung eines Giesstrichters, um geschmolzenes Metall für einen Präzisionsguss, Sandguss oder auch bei anderen Giessverfahren, speziell durch die Gegenwart von Luft in nicht entlüfteten Giessanwendungen, können sich Probleme durch den Druckaufbau in der Giessform ergeben, insbesondere dann, wenn die Luft in der Giessform durch das einfliessende Metall eingeschlossen wird. Der Giessformhohlraum hat eine beschränkte Kapazität und der Luft in der Giessform ist es nicht möglich, während des Giessens völlig zu entweichen.

Wenn es das System verunmöglicht, die in der Giessform eingeschlossene Luft während des Giessens entweichen zu lassen, führt der Druckaufbau im System zu einer Verkleinerung der Füllrate beim Füllen des Giessformhohlraumes. In den ungünstigsten Fällen wird beim Guss die Hohlform nicht vollständig gefüllt und es resultiert eine Fehlfüllung und Ausschussmaterial. In leichteren Fällen wird die Füllzeit verzögert, was auch zu Giessdefekten führen kann, wie Falten, schlechte Füllung in Zonen mit feinen Details oder zu dünnen Abschnitten. Dies stellt ein Problem dar, das eine teure Nacharbeitung verursachen oder sogar zu einer totalen Unbrauchbarkeit des Stückes führen kann. Die schon reduzierte Fliessrate bei einem derartigen Druckaufbau verschlechtert sich noch mehr, wenn eine Einengung oder ein begrenztes Fliessgebiet, wie ein Filter, im System vorhanden ist, die beide die Bildung eines metallostatischen Ueberstandes und einen sich nicht entlüftenden Giesszustand verursachen. Filter oben genannten Art für geschmolzene Metalle, wie beispielsweise der bekannte keramische Schaumfilter, beschrieben in der US-PS 3 962 081, bieten markante Fortschritte im Entfernen von Festkörpern aus geschmolzenem Metall, so dass eine Eliminierung des Filters aus dem System keine befriedigende Lösung des anstehenden Problems darstellen kann.

Derartige Schaumfilter werden in der US 4 177 066 beispielsweise angeordnet in einer Entgasungsvorrichtung für geschmolzenes Metall beschrieben, wobei die Vorrichtung eine trichterähnliche Reaktionskammer und eine darunter angeordnete Transfervorrichtung enthält.

Es ist deshalb ein Hauptgegenstand vorliegender Erfindung, eine Vorrichtung zur Verfügung zu stellen, die es ermöglicht, geschmolzenes Metall zu filtrieren und das Problem des Druckaufbaues in der Giessform durch Luft, die vom einfliessenden Metall eingeschlossen wird, eliminert. Es ist ein weiterer Gegenstand vorliegender Erfindung, eine Vorrichtung zur Verfügung zu stellen, die wirkungsvoll arbeitet, wenn eine Verengung des Fliessweges im System vorhanden ist. Ein weiterer Gegenstand vorliegender Erfindung ist es, eine Vorrichtung wie zuvor zur Verfügung zu stellen, die einfach, praktisch und rationell im kommerziellen Rahmen angewandet werden kann.

Die Vorrichtung umfasst einen Giesstrichter für geschmolzenes Metall, Transfervorrichtungen verbunden mit dem Giesstrichter, um das geschmolzene Metall vom Giesstrichter wobei der Giesstrichter eine Filtervorrichtung enthält, die im Bereich des offenen Bodenteils derart angeordnet ist, dass das gesamte geschmolzene Metall die Filtriervorrichtung passieren muss, zur Giessstation zu bringen und ist gekennzeichnet, dass der Giesstrichter wenigstens eine Entlüftungsvorrichtung an der Verbindungsstelle zwischen dem Giesstrichter und der Transfervorrichtung aufweist.

Es wurde gefunden, dass dadurch da Problem des Druckaufbaues, verursacht durch die im System eingeschlossenen Gase, in der Regel Luft, eliminiert wird. Durch die erfindungsgemässe einfache Ausführungsform der Entlüftungsvorrichtung am Giesstrichter ist deren Anwendung besonders einfach und dient auch dazu, die mit einer Verengung im System auftretenden Probleme zu eliminieren.

Der Giesstrichter hat einen nach oben offenen Oberteil, um das geschmolzene Metall einzufüllen und einen nach unten offenen Bodenteil, der mit der Transfervorrichtung verbunden ist, wobei der Bodenteil einen kleineren Querschnitt hat als der Oberteil, und sich der Querschnitt vom Oberteil zum Bodenteil verengt. Ein Filtriereinsatz für geschmolzenes Metall, bevorzugt ein keramischer Schaumfilter, wie oben beschrieben, kann im Giesstrichter angeordnet werden. Bevorzugt wird der Filtriereinsatz derart im Bereich des Bodenteils eingesetzt, dass der ganze Strom an geschmolzenem Metall den Filter passieren muss und daraus eine weitgehende Endfernung der Feststoffe resultiert. Es kann eine rückformende periphere Dichtung, die den Filter randständig umgibt, vorgesehen werden. Der Filtriereinsatz ist somit dichtend gegenüber dem Giesstrichter in diesen eingepasst, um so einen Durchtritt des geschmolzenen Metalles am Filter vorbei zu vermeiden. Im Rahmen vorliegender Erfindung können selbstverständlich eine Mehrzahl von Entlüftungsvorrichtungen vorgesehen werden, die das Entweichen von eingeschlossener Luft verbessern.

Anhand vorliegender Abbildungen ist die Erfindung näher erläutert.

Abbildung 1 stellt eine schematische Seitenansicht eines typischen Metallgussverfahrens dar.

Abbildung 2 ist die graphische Darstellung der Giessformeinfüllrate in Funktion der Zeit.
Figuren 3a, 3b und 3c sind Seitenansichten von Giesstrichtern nach vorliegender Erfindung.
Figuren 4a und 4b sind Seitenansichten von alternativen Ausführungsformen der Giesstrichter nach vorliegender Erfindung.
Figur 5 ist die Draufsicht auf einen typischen Giesstrichter nach vorliegender Erfindung mit einer Mehrzahl von Entlüftungsvorrichtungen.

Eine typische Giessoperation mit geschmolzenem Metall wird schematisch in Figur 1 gezeigt. Ein Vorrat 10 an geschmolzenem Metall 11 kann beispielsweise, wie gezeigt, von oben eingegossen werden. Es kann auch ein Bodeneinguss oder ein Einguss direkt vom Schmelzofen vorgesehen werden. Aus dem Vorrat 10 an geschmolzenem Metall wird der Giesstrichter 12 befüllt und dient als Reservoir mit geschmolzenem Metall für die Transfervorrichtung 13, die ihrerseits mit dem Giesstrichter verbunden ist. Die Transfervorrichtung 13 für das geschmolzene Metall kann aus einem Eingusskanal oder -Kanälen 14 bestehen, der zu einer oder mehreren Rinnen 15 führt und letztendlich die Giessöffnung oder eine Mehrzahl von Giessöffnungen (nicht gezeigt) bedient. Selbstverständlich wird die Anordnung, Grösse und Zahl jedes dieser Elemente von Guss zu Guss unterschiedlich sein.

Es ist leicht erkennbar, dass das beschriebene System beim Entweichen der in der Giessform eingeschlossenen Luft versagen kann, wobei ein Druckanstieg im System erfolgt und die eingangs beschriebenen Probleme verursacht werden. Die Giessformfüllrate als eine Funktion der Zeit ist schematisch in Figur 2 gezeigt, welche die anfängliche Zeitverzögerung (A) durch den metallostatischen Ueberstand zeigt, gefolgt von einem Anstieg in der Giessformfüllrate bis der starke Druckanstieg in der Giessform zum Absinken der Giessformfüllrate (B) führt. Die Giessformfüllrate kann dann entweder nivellieren (C), weiter fallen, vollständig aufhören, oder aber kann weiter ansteigen, wenn der Druck entweichen kann. Wie weiter oben angedeutet, kann sich das Problem der ungenügenden Giessformfüllrate verschärfen, wenn eine Verengung im System oder ein keramischer Schaumfilter vorhanden ist.

Wie obenstehend angegeben, wurde gefunden, dass dieses Problem durch die erfindungsgemässen Vorkehrungen von Entlüftungsvorrichtungen am Giesstrichter im Berührungspunkt zwischen dem Giesstrichter und der Transfervorrichtung für das geschmolzene Metall, die das Entweichen von eingeschlossenem Gas stromabwärts vom Giesstrichter erlauben, eliminiert werden kann. Figuren 3 bis 5 zeigen typische Ausführungsformen vorliegender Erfindung.

Fig. 3A zeigt den Giesstrichter 12 mit einem oben offenen Oberteil 12a, der das geschmolzene Metall aufnimmt und einen unteren offenen Bodenteil 12b mit einem kleineren Querschnitt als ihn der Oberteil aufweist. Wie in Figur 3a gesehen werden kann, verengt sich der Giesstrichter 12 vom Oberteil 12a zum Bodenteil 12b. Ein keramischer Schaumfilter 20 ist im Bereich des Bodenteils 12b im Giesstrichter angeordnet. Der Filter liegt im Fluss des geschmolzenen Metalles, so dass die ganze Menge des geschmolzenen Metalles den keramischen Schaumfilter zur Partikelentfernung passieren muss. Der keramische Schaumfilter nach Fig. 3A wird in seiner Art in der schon erwähnten US-PS 3 962 081 beschrieben. Die Verengung, welche der Filter verkörpert, kann auch eine andere Einschränkung des Schmelzflusses sein, z.B. ein anderer Filter, ein Sieb oder eine Verengung im Fliessquerschnitt. Eine rückformende randständige Dichtung 21 ist, den Filter 20 umgebend, vorgesehen. Die Dichtung hat den Zweck, den Filter gegen den Giesstrichter hin abzudichten, um ein Durchtreten von Metall, aussen am Filter vorbei, zu vermeiden und um sicher zu stellen, dass alles geschmolzene Metall den Filter durchströmt und um einen dichtenden Filtereinbau zu sichern. Eine rückformende Dichtung ist besonders vorteilhaft, da sie Filtereinbauprobleme aufgrunde von Grösse- und Massveränderungen durch thermische Expansion zwischen Filter und Trichter, die in hoher mechanischer Beanspruchung auf die Filter- oder Trichterbauteile oder beides resultiert, eliminiert. Selbstverständlich hängt die Wahl der speziellen Dichtung von der Anwendung ab, z.B. für Hochtemperaturanwendungen, wie die Stahlfiltration, ist eine reine Oxidfaser wie Zirkonoxid- oder Aluminiumoxidfaser am besten geeignet, während beispielsweise Aluminosilikatfasern für tiefere Temperaturen besonders geeignet sind. Ebenso, wie gezeigt in Fig. 3A, wird ein im Randbereich abgeschrägter Filter, passend zur Giesstrichterkontur, für einen leichten Einbau bevorzugt.

Die erfindungsgemässe Entlüftung 30 ist am Giesstrichter 12 vorgesehen. In der Ausführungsform nach Abbildung 3A ist die Entlüftung im Innern der Wand des Giesstrichters angeordnet und erstreckt sich durch den Giesstrichterboden 12b, um die Verbindung mit dem Eingusskanal herzustellen. In der Ausführungsform von Abbildung 3B ist eine Entlüftung 30 in Form einer oder mehrerer durchgängiger Rohrabschnitte, befestigt an, oder integriert in der Oberfläche innen am Giesstrichter 12, vorgesehen. Abbildung 3C zeigt eine Entlüftung 30, gebildet durch eine oder mehrere durchgängiger Rohrabschnitte, befestigt an oder integriert in die Oberfläche, aussen am Giesstrichter 12, um mit dem Eingusskanal in Verbindung zu stehen. Die Ausführungsform nach Abbildung 3B verwendet einen keramischen Filter 20a aus einem extrudierten keramischen Material, während nach Abbildung 3C ein keramischer Schaumfilter 20 verwendet wird, wie auch in Abbildung 3A. In beiden Fällen wird seitlich am Rande des Filterkörpers ein Dichtungsmaterial 21 angewendet.

Abbildungen 4A und 4B zeigen verbesserte Giesstrichter 16, umfassend einen offenen Oberteil 16a und einen offenen Bodenteil 16b, worin der Bodenteil einen kleineren Durchmesser aufweist als der Oberteil. Der offene Bodenteil 16b umfasst einen einwärts gerichteten Saum 17, der als abstützende oder tragende Fläche für den Filter 20a des Types aus extrudiertem keramischen Material vorgesehen ist. Abbildung 4A umfasst einen Giesstrichter mit einem im wesentlichen senkrecht ausgebildeten Bodenteil 18 für die einfache Anordnung eines im wesentlichen rechteckigen Filters, während Abbildung 4B einen Giesstrichter mit schräg fortlaufender Wandung, wie die Abbildungen 3 zeigen.

Abbildung 5 ist die Draufsicht auf einen Giesstrichter 12 mit 4 äusseren Einkerbungen 30 als Entlüftungsvorrichtungen. Selbstverständlich wird die exakte Zahl von Entlüftungsvorrichtungen entsprechend den Ansprüchen an den Giesstrichter variieren. Für Präzisionsguss können die Einkerbungen mit Wachs gefüllt sein, der später nach der Ausbildung der Form wegschmilzt. Ohne Einkerbungen kann eine Entlüftungsvorrichtung für Präzisionsguss durch Befestigen von Wachs an der Trichteroberfläche, bevor die Form geformt wird, gebildet werden. In einigen Fällen kann es wünschenswert sein, die Strömung in einem Entlüftungssystem zu kontrollieren. In diesem Fall kann eine begrenzende Oeffnung oder vergleichbare Kontrollvorrichtungen in das System eingefügt werden.

## Patentansprüche

1. Vorrichtung zum Giessen von geschmolzenem Metall, bestehend aus einem Giesstrichter (12) und mit dem Giesstrichter verbundenen Transfervorrichtungen (13) zum überführen des geschmolzenen Metalls von dem Giesstrichter (12) zu einer Giessstation, wobei der Giesstrichter (12) eine Filtriervorrichtung (20) enthält, die im Bereich des offenen Bodenteiles (12b) derart angeordnet ist, dass das gesamte geschmolzene Metall die Filtervorrichtung (20) passieren muss, dadurch gekennzeichnet, dass der Giesstrichter (12) wenigstens eine Entlüftungsvorrichtung (30) an der Verbindungsstelle zwischen dem Giesstrichter (12) und der Transfervorrichtung (13) aufweist.

2. Vorrichtung nach Anspruch 1, dadurch gekennzeichnet, dass die Entlüftungsvorrichtung (30) innen am Giesstrichter (12) angeordnet ist.

3. Vorrichtung nach Anspruch 1, dadurch gekennzeichnet, dass die Entlüftungsvorrichtung (30) aussen am Giesstrichter (12) angeordnet ist.

4. Vorrichtung nach Anspruch 1 bis 3, dadurch gekennzeichnet, dass der offene Bodenteil (12b) einen einwärts ragenden Saum (17), der die Filtervorrichtung (20) für geschmolzenes Metall aufnimmt, umfasst.

## Revendications

1. Dispositif pour couler du métal en fusion, consistant en un entonnoir de coulée (12) et en dispositifs de transfert (13) reliés à l'entonnoir de coulée pour conduire le métal en fusion de l'entonnoir de coulée (12) à un poste de coulée, l'entonnoir de coulée (12) contenant un dispositif de filtration (20) qui est disposé dans le domaine de la partie inférieure ouverte (12b) de telle façon que la totalité du métal en fusion doit traverser le dispositif de filtration (20), caractérisé en ce que l'entonnoir de coulée (12) présente au moins un dispositif d'élimination de l'air (30) au niveau de la liaison entre l'entonnoir de coulée (12) et le dispositif de transfert (13).

2. Dispositif selon la revendication 1, caractérisé en ce que le dispositif d'élimination de l'air (30) est disposé à l'intérieur sur l'entonnoir de coulée (12).

3. Dispositif selon la revendication 1, caractérisé en ce que le dispositif d'élimination de l'air (30) est disposé à l'extérieur sur l'entonnoir de coulée (12).

4. Dispositif selon les revendications 1 à 3, caractérisé en ce que la partie inférieure ouverte (12b) comporte un rebord (17) tourné vers l'intérieur qui reçoit le dispositif de filtration (20) pour le métal en fusion.

## Claims

1. Device for the casting of molten metal, consisting of a casting funnel (12) and transfer devices (13), connected to the casting funnel, for transferring the molten metal from the casting funnel (12) to a casting station, the casting funnel (12) containing a filtering device (20), which is arranged in the region of the open bottom part (12b) in such a way that the entire molten metal has to pass the filter device (20), characterized in that the casting funnel (12) has at least one venting device (30) at the point of connection between the casting funnel (12) and the transfer device (13).

2. Device according to Claim 1, characterized in that the venting device (30) is arranged on the inside of the casting funnel (12).

3. Device according to Claim 1, charcterized in that the venting device (30) is arranged on the outside of the casting funnel (12).

4. Device according to Claims 1 to 3, characterized in that the open bottom part (12b) comprises an inwardly protruding border (17), which receives the filter device (20) for molten metal.
